# EUROPÄISCHE PATENTSCHRIFT

(11) **EP 1 140 678 B1**
(45) Veröffentlichungstag und Bekanntmachung des Hinweises auf die Patenterteilung: **20.08.2003**
(21) Anmeldenummer: 99965456.9
(22) Anmeldetag: 13.12.1999
(51) Int. Cl.: B65H 15/00, B65H 29/58, B65H 29/60

(54) **VORRICHTUNG ZUM WENDEN VON BLATTGUT**
DEVICE FOR TURNING SHEETS
DISPOSITIF D'INVERSION POUR PRODUITS EN FEUILLES

(30) Priorität: 22.12.1998 DE 19859535
(43) Veröffentlichungstag der Anmeldung: 10.10.2001
(73) Patentinhaber: Giesecke & Devrient GmbH, 81677 München (DE)
(72) Erfinder: MYLAEUS, Ulrich, D-81245 München (DE); BIELEFELD, Detlef, D-81373 München (DE)
(74) Vertreter: Klunker . Schmitt-Nilson . Hirsch
(86) Internationale Anmeldenummer: EP9909871
(87) Internationale Veröffentlichungsnummer: WO00037343

(56) Entgegenhaltungen:
- DE-A- 3 605 535
- DE-A- 19 522 131
- US-A- 5 048 814
- US-A- 5 449 160
- PATENT ABSTRACTS OF JAPAN vol. 009, no. 067 (M-366), 27. März 1985 (1985-03-27) -& JP 59 198250 A (GUROORII KOGYO KK), 10. November 1984 (1984-11-10)
- PATENT ABSTRACTS OF JAPAN vol. 008, no. 274 (M-345), 14. Dezember 1984 (1984-12-14) -& JP 59 143848 A (GUROORII KOGYO KK), 17. August 1984 (1984-08-17)
- J. EMMELOT: "BELT-DRIVEN SHEET INVERTER" XEROX DISCLOSURE JOURNAL., Bd. 10, Nr. 5, September 1985 (1985-09), Seiten 269-270, XP002136062 STAMFORD, CONN US

## Beschreibung

Die Erfindung betrifft eine Vorrichtung zum Wenden von Blattgut. Derartige Vorrichtungen sind beispielsweise im Zusammenhang mit Briefsortieranlagen bekannt. Die Wendevorrichtung dient hierbei dazu, beliebig orientiert eingelegte Briefe so zu manipulieren, daß eine Vorzugsseite im Transportsystem bzw. in den Ablagefächern immer auf einer bestimmten Seite zu liegen kommt, damit z.B. die Adresse von Briefen sichtbar und lesbar ist. Die Funktion des Wendens ist beispielsweise folgendermaßen realisiert. Die zu wendenden Briefe werden einem kurzen sackgassenförmigen Abschnitt des Transportsystems zugeführt, dort angehalten und rückwärts wieder beschleunigt, wodurch sie gewendet das Transportsystem verlassen. Da die Abstände der Briefe im Transportsystem der Briefsortieranlage eng sind und das Bremsen und Beschleunigen relativ lange dauert, müssen zwei Wendevorrichtungen in der Briefsortieranlage parallel angeordnet werden, um den Briefstrom kontinuierlich bearbeiten zu können. Auch sind die Antriebssysteme für das Bremsen und Beschleunigen aufgrund der Massen der beteiligten Transportelemente relativ aufwendig. Vorrichtungen zum Wenden von Blattgut sind jedoch auch im Zusammenhang mit Banknotensortiermaschinen bekannt. Beispielsweise können die zu wendenden Banknoten zwischen zwei elastischen Flachriemen geklemmt werden, die aufeinanderliegend um 180° verdrillt über Rollen geführt sind. Eine solche Vorrichtung ist beispielsweise auch in der EP 0 532 217 A1 gezeigt. Obwohl mit einer solchen Vorrichtung die Banknoten kontinuierlich bearbeitet werden können, hat die bekannte Vorrichtung jedoch den Nachteil, daß die Banknoten durch die Verdrillung der Riemen bei der Wendung einer mechanischen Belastung ausgesetzt sind, wodurch die Banknoten beschädigt werden können. Systembedingt gibt es außerdem den Nachteil, daß nur symmetrisch einlaufendes Blattgut wieder gleichmäßig weitergegeben wird in das nachfolgende Transportsystem. Dies stellt jedoch erheblich einschränkende Randbedingungen bei der Banknotensortierung, beispielsweise beim Vereinzeln, Scannen und Stapeln dar.

Aus der US 5,048,814 ist eine Vorrichtung zum Wenden von Dokumenten bekannt, welche alle der Vorrichtung zugeführten Dokumente wendet. Dazu ist ein Hebel vorgesehen, der von den in die Vorrichtung einlaufenden Dokumenten vorgespannt wird und die Dokumente, nachdem sie vollständig in die Vorrichtung eingelaufen sind, auf ein in entgegengesetzter Richtung laufendes Band drückt. Die Dokumente werden dann in entgegengesetzter Richtung aus der Vorrichtung heraus transportiert und somit gewendet.

Aufgabe der Erfindung ist es, eine Vorrichtung zum selektiven Wenden von Blattgut anzugeben, die mit geringem technischen Aufwand eine kontinuierliche Bearbeitung des Blattguts ermöglicht, ohne daß das Blattgut bei der Wendung einer mechanischen Belastung ausgesetzt ist.

Die Aufgabe wird durch die im Anspruch 1 angegebenen Merkmale gelöst.

Erfindungsgemäß wird das zu wendende Blattgut in einen Spalt zwischen zwei kontinuierlich, gegenläufig angetriebene Transportelemente geleitet, wobei das Blattgut mittels von einem Aktuator betätigter Leitelemente entweder an das vorwärts- oder an das rückwärtslaufende Transportelement gedrückt wird. Vorzugsweise sind die Transportelemente elastische Flachriemen und die Leitelemente in Form von Leitblechen ausgebildet, die mit oder ohne Andruckrollen das Blattgut zu dem einen oder anderen Riemen drücken. Aufgrund der geringen Masse der Leitbleche kann als Aktuator z.B. ein einfacher Hubmagnet verwendet werden, der die Leitbleche linear bewegt. Dadurch können die Schaltzeiten so kurz gehalten werden, daß bei Einhaltung eines Mindestabstandes zwischen zwei Blättern diese kontinuierlich bearbeitet werden können. Weitere Vorteile und Weiterbildungen der Erfindung ergeben sich aus den abhängigen Ansprüchen sowie den Ausführungen der Beschreibungsbeispiele anhand der Figuren.

Darin zeigen:
- Figur 1: Seitenansicht einer ersten bevorzugten Ausführungsform,
- Figur 2: Seitenansicht einer zweiten Ausführungsform,
- Figur 3: Seitenansicht einer dritten Ausführungsform,
- Figur 4: Seitenansicht einer vierten Ausführungsform.

Figur 1 zeigt in einer Prinzipskizze eine erste bevorzugte Ausführungsform der Erfindung. Das in Pfeilrichtung transportierte Blattgut 10 wird mittels einer Weiche 205 in einen von zwei gegenläufigen Transportriemen 101,102 gebildeten Spalt geführt, in dessen Bereich die Leitelemente z.B. in Form der Leitbleche 202 und 203 angeordnet sind. Zur Wendung des zwischen den Leitblechen 202 und 203 befindlichen Blattguts drückt ein Aktuator 204, z.B. ein Hubmagnet das Blattgut mittels des Leitbleches 202 an den bezogen auf die Transportrichtung des Blattguts rückwärtslaufenden Transportriemen 102. Dadurch wird das Blattgut rückwärts bewegt und von der Weiche 205 zwischen die Transportriemen 102 und 103 geführt. Die Weiche 205 wird hierbei z.B. über einen Aktuator 206 entsprechend angesteuert. Die Leitbleche 202, 203 können hier nicht dargestellte Andruckrollen zur Führung und zur Beschleunigung des Blattguts aufweisen. Im Fall, daß das Blattgut nicht gewendet werden soll, drückt der Aktuator 204 das Blattgut mittels des Leitbleches 203 an den in Transportrichtung des Blattes laufenden Transportriemen 101. Das Blattgut bewegt sich hierbei auf einem von den Transportriemen 101,102 gebildeten V-förmigen Weg. Ein Teil der Wendestrecke wird bei diesem Ausführungsbeispiel auch für den Transportweg des nicht gewendeten Blattguts verwendet, wodurch sich der Aufwand für diesen zweiten Transportweg verringert. Dieser V-förmige Transportweg wird auch benutzt, um den durch die Wendung des Blattes bedingten Zeitverlust zu simulieren. Dadurch ist es möglich, daß das gewendete und das ungewendete Blatt gleiche Transportzeiten in der Wendevorrichtung haben. Dadurch können diese nahezu im gleichen Abstand in ein weiteres hier nicht dargestelltes Transportsystem einer Sortiervorrichtung eingespeist werden.

Figur 2 zeigt die Prinzipskizze einer zweiten Ausführungsform. Das Funktionsprinzip ist das gleiche wie bei der ersten Ausführungsform, der wesentliche Unterschied besteht in der Ausgestaltung der Leitelemente. Die Leitelemente 209 und 210 sind starr montiert, wohingegen die relativ kleinen Leitelemente 202 und 203 beweglich sind. Die Leitelemente 202 und 203 können beispielsweise von einem oder zwei Aktuatoren 204 betätigt werden. Das hier nicht dargestellte Blattgut wird in Pfeilrichtung transportiert und durch das starre Leitelement 210 in den senkrechten Transportpfad nach unten geführt. Soll das Blattgut gewendet werden, so werden, sobald sich die Rückkante des Blattgutes im Bereich der Leitelemente 202 und 203 befindet, diese nach rechts verschoben, wodurch erstens der Kontakt zwischen dem Leitelement 203, dem abwärtslaufenden Transportelement 101 und dem dazwischenliegenden Blattgut aufgehoben wird und zweitens ein Kontakt zwischen dem Leitelement 202, dem aufwärtslaufenden Transportelement 102 und dem dazwischenliegenden Blattgut hergestellt wird. Dadurch wird das Blattgut rückwärts beschleunigt und durch die Horizontalverschiebung der Leitelemente 202 und 203 an der rechten Flanke des starren Leitelementes 210 in den durch die Transportelemente 102 und 103 gebildeten Transportpfad geführt, auf dem es die Vorrichtung verläßt. Vorzugsweise enthalten die Leitelemente 202 und 203 Rollen, um das Blattgut sicher zu führen und zu beschleunigen. Soll das Blattgut nicht gewendet werden, so drückt das Leitelement 203 das Blattgut gegen das Transportelement 101 und fördert es nach unten und dann nach rechts oben aus der Vorrichtung heraus. Bei dieser Ausführungsform ist vorteilhaft, daß die bewegten Massen der Leitelemente und damit die Schaltzeiten gegenüber der ersten Ausführungsform nochmals reduziert werden können. Auch wurde der von Transportstörung gefährdete Bereich zwischen den gegenläufigen Transportelementen 101 und 102 auf ein Minimum reduziert. Dadurch wird der unkontrollierte Bewegungszustand des Blattgutes während des Schaltvorganges erheblich verkürzt, wodurch das Auftreten von Transportstörungen in diesem Bereich vermieden werden kann.

Figur 3 zeigt die Prinzipskizze einer dritten Ausführungsform. Der Unterschied gegenüber der ersten und zweiten Ausführungsform besteht im Weg des ungewendeten Blattguts, welches durch eine Weiche 208 in einen separaten parallelen Transportpfad 105 geleitet wird. Der Transportpfad 105 kann dabei in der Länge so abgestimmt werden, daß gleichmäßige Transportabstände von gewendeten und nichtgewendeten Blättern möglich sind.

Figur 4 zeigt die Prinzipskizze einer vierten Ausführungsform. Das Funktionsprinzip ist das gleiche wie bei der ersten Ausführungsform, der wesentliche Unterschied besteht in der Anordnung und Steuerung der Weiche 207. Die Weiche 207 wird im Fall wenn das Blattgut nicht gewendet werden soll derart betätigt, daß das in Pfeilrichtung transportierte Blattgut direkt durch die Wendevorrichtung durchgelassen wird. Diese Ausführungsform ermöglicht einen einfachen störungsunanfälligen Transportweg für das ungewendete Blattgut. Jedoch sind nicht mehr gleichmäßige Transportabstände von gewendeten und nichtgewendeten Blättern möglich.

## Patentansprüche

1. Vorrichtung zum Wenden von Blattgut, insbesondere Banknoten, mit, bezogen auf die Transportrichtung des Blattguts vorwärts- und rückwärtslaufenden Transportelementen (101, 102), die einen Spalt definieren, in den das Blattgut (10) geführt wird und das im Bereich der Transportelemente (101, 102) Leitelemente (202, 203) angeordnet sind, **gekennzeichnet durch** ein dem rückwärtslaufenden Transportelement (102) zugeordnetes Leitelement (202), das von einem Aktuator (204), für den Fall, daß das Blattgut gewendet werden soll, derart betätigt wird, daß das zwischen den Transportelementen (101,102) befindliche Blattgut an das rückwärtslaufende Transportelement (102) gedrückt wird, wodurch das Blattgut eine Rückwärtsbewegung ausführt, und **dadurch**, daß für den Fall, daß das Blattgut nicht gewendet werden soll, das Blattgut (10) von einem dem vorwärtslaufenden Transportelement (101) zugeordneten Leitelement (203) an das vorwärtslaufende Transportelement (101) gedrückt wird, wodurch das Blattgut eine Vorwärtsbewegung ausführt.

2. Vorrichtung nach Anspruch 1, **dadurch gekennzeichnet, daß** die Transportelemente (101, 102) elastische Riemen sind.

3. Vorrichtung nach Anspruch 1, **dadurch gekennzeichnet, daß** die Leitelemente (202, 203) von wenigstens einem Aktuator (204) betätigt werden.

4. Vorrichtung nach Anspruch 1, **dadurch gekennzeichnet, daß** gleichzeitig mit der Rückwärtsbewegung das Blattgut eine horizontale Verschiebung durch die Leitelemente (202, 203) erfährt.

5. Vorrichtung nach Anspruch 1, **dadurch gekennzeichnet, daß** das Blattgut mittels einer Weiche (205) zwischen die Leitelemente (202, 203) geführt wird.

6. Vorrichtung nach Anspruch 5, **dadurch gekennzeichnet, daß** das zu wendende Blattgut bei der Rückwärtsbewegung durch eine Weiche (205) einem weiteren Transportelement (103) zugeführt wird.

7. Vorrichtung nach Anspruch 5 oder 6, **dadurch gekennzeichnet, daß** die Weiche (205) durch einen Aktuator (206) betätigt wird.

8. Vorrichtung nach Anspruch 5 oder 6, **dadurch gekennzeichnet, daß** die Weiche (205) federbelastet ist.

9. Vorrichtung nach einem der Ansprüche 1 bis 8, **dadurch gekennzeichnet, daß** die Vorrichtung derart gestaltet ist, daß die Durchlaufzeit für das gewendete und ungewendete Blattgut gleich ist und damit die Reihenfolge und die Abstände der Blätter gleich bleiben.

10. Vorrichtung nach einem der Ansprüche 1 bis 8, **dadurch gekennzeichnet, daß** die Vorrichtung derart gestaltet ist, daß die Durchlaufzeit für das gewendete und ungewendete Blattgut unterschiedlich ist und damit nur die Reihenfolge der Blätter beim Eintreffen in die Wendevorrichtung und beim Verlassen der Wendevorrichtung gleich bleibt.

## Claims

1. A device for turning sheets, in particular banknotes, comprising, with respect to the direction of transport of the sheets, forward-moving and reverse-moving transport elements (101, 102) defining a gap into which the sheets (10) are introduced, and guiding elements (202, 203) arranged in the region of the transport elements (101, 102),
**characterized by** a guiding element (202) associated with the reverse-moving transport element (102), which, in case a sheet is to be turned, is actuated by an actuator (204) such that the sheet present between the transport elements (101, 102) is pressed against the reverse-moving transport element (102), the sheet thereby performing a reverse movement, and in that, in case a sheet is not to be turned, the sheet (10) is pressed against the forward-moving transport element (101) by a guiding element (203) associated with the forward-moving transport element (101), the sheet thereby performing a forward movement.

2. A device according to claim 1,
**characterized in that** the transport elements (101, 102) are elastic belts.

3. A device according to claim 1,
**characterized in that** the guiding elements (202, 203) are actuated by at least one actuator (204).

4. A device according to claim 1,
**characterized in that**, simultaneously with the reverse movement, the sheet is subjected to horizontal displacement by the guiding elements (202, 203).

5. A device according to claim 1,
**characterized in that** the sheet is fed between the guiding elements (202, 203) by means of a switch means (205).

6. A device according to claim 5,
**characterized in that** the sheet to be turned is fed, upon reverse movement thereof, to an additional transport element (103) by means of a switch means (205).

7. A device according to claim 5 or 6,
**characterized in that** the switch means (205) is actuated by an actuator (206).

8. A device according to claim 5 or 6,
**characterized in that** the switch means (205) is spring-loaded.

9. A device according to any of claims 1 to 8,
**characterized in that** the device is configured such that the travel time for turned and unturned sheets is the same so that the sequence and intervals between the sheets remain the same.

10. A device according to any of claims 1 to 8,
**characterized in that** the device is configured such that the travel time for turned and unturned sheets is different so that only the sequence of the sheets upon arrival at the turning device and upon leaving the turning device remains the same.

## Revendications

1. Dispositif d'inversion pour produits en feuilles, notamment des billets de banque avec des éléments de transport (101, 102) circulant vers l'avant et vers l'arrière selon la direction du transport des produits en feuilles , lesquels éléments de transport définissent une fente dans laquelle les produits en feuilles (10) sont conduit et des éléments de conduite (202, 203) étant disposés dans la zone des éléments de transport (101, 102), **caractérisé par** un élément de conduite (202) associé à l'élément de transport (102) circulant vers l'arrière, lequel élément de conduite est actionné par un actuateur (204) dans le cas où les produits en feuilles doivent être inversés de manière à ce qu'entre les éléments de transport (101, 102) les produits en feuilles s'y trouvant soient pressés contre l'élément de transport (102) circulant vers l'arrière , ce qui fait faire aux produits en feuilles un mouvement vers l'arrière et dans le cas où les produits en feuilles ne doivent pas être inversés, lesdits produits en feuilles (10) sont pressés contre l'élément de transport (101) circulant vers l'avant par un élément de conduite (203) associé à l'élément de transport (101) circulant vers l'avant, ce qui conduit les produits en feuilles à avancer vers l'avant .

2. Dispositif selon la revendication 1, **caractérisé en ce que** les éléments de transport (101, 102) sont des courroies élastiques.

3. Dispositif selon la revendication 1, **caractérisé en ce que** les éléments de conduite (202, 203) sont actionnés par au moins un actuateur (204).

4. Dispositif selon la revendication 1, **caractérisé en ce que** les produits en feuilles connaissent un déplacement horizontal par les éléments de conduite (202, 203) en même temps que le mouvement vers l'arrière.

5. Dispositif selon la revendication 1, **caractérisé en ce que** les produits en feuilles sont conduits au moyen d'un aiguillage (205) entre les éléments de conduite (202, 203).

6. Dispositif selon la revendication 5, **caractérisé en ce que** les produits en feuilles à inverser par le mouvement vers l'arrière, sont conduits au moyen d'un aiguillage (205) vers un autre élément de transport (103).

7. Dispositif selon la revendication 5 ou 6, **caractérisé en ce que** l'aiguillage (205) est actionné par un actuateur (206).

8. Dispositif selon la revendication 5 ou 6, **caractérisé en ce que** l'aiguillage (205) est contraint par un ressort .

9. Dispositif selon l'une des revendications 1 à 8, **caractérisé en ce que** le dispositif est réalisé de manière à ce que la durée de passage pour les produits en feuilles inversé et non inversé est identique et que l'ordre et les espacements des feuilles restent donc identiques.

10. Dispositif selon une des revendications 1 à 8, **caractérisé en ce que** la durée de passage pour les produits en feuilles inversées et non inversées est différente et que seule l'ordre des feuilles reste donc identique lors de l'entrée dans le dispositif d'inversion et lors de la sortie du dispositif d'inversion.
